# EUROPÄISCHE PATENTSCHRIFT

(11) **EP 0 881 150 B1**
(45) Veröffentlichungstag und Bekanntmachung des Hinweises auf die Patenterteilung: **12.09.2001**
(21) Anmeldenummer: 98105937.1
(22) Anmeldetag: 01.04.1998
(51) Int. Cl.: B65B 67/12

(54) **Halter für Müllsäcke**
Support for garbage disposal bags
Support pour sacs de ramassage d'ordures

(30) Priorität: 30.05.1997 AT 92597
(43) Veröffentlichungstag der Anmeldung: 02.12.1998
(73) Patentinhaber: Thaler, Thomas, 6971 Hard (AT); Thaler, Christian, 6971 Hard (AT)
(72) Erfinder: Thaler, Thomas, 6971 Hard (AT); Thaler, Christian, 6971 Hard (AT)
(74) Vertreter: Hefel, Herbert, Dipl.-Ing.

(56) Entgegenhaltungen:
- EP-A- 0 198 305
- US-A- 3 374 976

## Beschreibung

Die Erfindung bezieht sich auf einen Halter für Müllsäcke mit zwei den Müllsack zwischen sich aufnehmenden Backen, von denen einer bewegbar gelagert ist, wobei die Schwenkachse des bewegbaren Backens horizontal liegt und bodennahe angeordnet ist und der bewegbar gelagerte Backen nahe der Schwenkachse eine Trittleiste aufweist und die beiden Backen unter der Kraft einer vorgespannten Feder bereichsweise aneinander anliegen und diese Backen aus einem steifen Runddraht geformt sind und jeweils einen aufrechten, U-förmigen Teil mit zwei zueinander parallelen Schenkeln aufweisen und die Schenkel jeweils miteinander durch einen oberen Querholm verbunden sind, wobei die freien Enden der Schenkel des U-förmigen, feststehenden Backens umgebogene Arme aufweisen, die jeweils abgewinkelt ausgebildet sind und zwischen einem nach oben und einem nach unten verlaufenden Abschnitt einen Scheitel aufweisen, und die freien Enden der Schenkel des ebenfalls U-förmigen, beweglichen Backens umgebogene Holme besitzen, welche eine Auflage für die Trittleiste bilden.

Ein Halter für Müllsäcke mit zwei den Müllsack zwischen sich aufnehmenden Backen ist in der US 3 960 351 A gezeigt und beschrieben. Hier wirkt auf den beweglichen Backen eine vorgespannte Feder ein. In den oberen Ecken der beiden U-förmigen Backen sind Laschen festgelegt, die einerseits die Aufgabe haben, als Bewegungsbegrenzung für den verstellbaren Backen zu dienen und an welchen andererseits die Ränder des aufzunehmenden Müllsackes festgeklemmt werden. An den Schenkeln der Backen sind diese Laschen verschwenkbar gelagert, um das Befestigen des Müllsackes zu erleichtern. Ist der Halter in Schließstellung, so liegen die beiden U-förmigen Backen zueinander parallel und im wesentlichen in derselben Ebene. Ein anderer Halter für die Aufnahme von Müllsäkken ist in der US 3 226 070 A gezeigt und beschrieben. In einem rahmenartigen Fußgestell sind zwei Backen angeordnet, von welchen der eine gegenüber dem anderen entgegen der Wirkung der Kraft einer Feder verschwenkbar ist. Diese Backen sind U-förmig gestaltet und aus Rundstahl oder aus Rohren gefertigt. Darüberhinaus sind diese Backen eben und liegen sehr nahe beieinander. Über eine an einem Bügel angeordnete Trittleiste können die Backen geöffnet werden. An den oberen Querholmen der U-förmigen Backen sind auch hier Klammern festgelegt, die den Rand des aufgenommenen Müllsackes halten. Das rahmenartige Fußgestell ist sehr breit und überragt die Öffnungsweite der Backen nicht unerheblich. Dieser Halter benötigt eine relativ große Grundfläche für seine Aufstellung.

Weiters ist noch der Halter nach der DE 42 36 689 C (= EP 0 595 362 B) zu erwähnen. Er besitzt zwei Haltebügel und einen diese verbindenden Gelenkmechanismus, der als Knickgelenk ausgebildet ist, und ferner Tretbügel. Die jeweiligen Enden eines der Tretbügel, eines Haltebügels und eines Kniegelenkes sind miteinander verbunden, und zwar über eine Steckverbindung. Der obere Teil der Haltebügel oder Backen ist zur Befestigung des Müllsackes ausgebildet und bildet gleichzeitig einen Traggriff für den Halter. Die Traggriffe liegen drucklos aneinander an und sind nicht geeignet, den Müllsack verschlossen zu halten.

Ein Halter der eingangs genannten Art ist aus der US 3,374,976 A bekannt. Bei diesem ist der beweglich gelagerte Backen über Drehlager mit dem feststehenden Backen verbunden, die im Bereich der umgebogenen Arme des feststehenden Backens angeordnet sind, und zwar abseits der Scheitel dieser umgebogenen Arme. Zwischen dem feststehenden und dem bewegbar gelagerten Backen sind weiters Metallfedern in Form von Schraubenfedern vorgesehen, die die Bakken in ihre aneinander anliegende Position vorspannen.

Ausgehend von diesem aus der US 3,374,976 A bekannten Halter stellt sich die Erfindung die Aufgabe, einen weiter vereinfachten, aber robusten Halter der eingangs genannten Art zu schaffen. Dazu schlägt die Erfindung vor, daß im Bereich der oben liegenden Scheitel der abgewinkelten Arme des feststehenden Backens Gummifedern angeordnet sind, die andererseits mit den umgebogenen Holmen der Schenkel des beweglichen Backens verbunden sind.

Zweckmäßige Ausgestaltungen der Erfindung sind in den Unteransprüchen festgeschrieben.

Um die Erfindung zu veranschaulichen, wird anhand der Zeichnung ein Ausführungsbeispiel näher beschrieben. Es zeigen:
- Fig. 1: den Halter von der Seite gesehen und geschlossen;
- Fig. 2: den Halter in Ansicht und geschlossen - Blickrichtung Pfeil A in Fig. 1;
- Fig. 3: den Halter von der Seite gesehen, wie in Fig. 1, jedoch geöffnet;
- Fig. 4: den Halter geöffnet in Schrägsicht;
- Fig. 5: den geschlossenen Halter in Ansicht wie Fig. 2, jedoch mit eingehängtem Müllsack;
- Fig. 6: den geöffneten Halter von der Seite wie Fig. 3, jedoch mit eingehängtem Müllsack.

Der Halter für Müllsäcke besitzt zwei Backen 1 und 2, die klammerartig gegeneinander bewegbar sind, wobei deren Schwenkachse horizontal liegt - in den Fig. 1 und 3 rechtwinkelig zur Zeichenebene - und bodennahe angeordnet ist und im konkreten Fall durch zwei Gummifedern 3 gestaltet ist. Diese Gummifedern 3 sind so angeordnet, daß sie bei geschlossenen Backen 1 und 2 (Fig. 1) unter Vorspannung stehen und somit die Backen 1 und 2 zusammendrücken.

Aus den Fig. 1 und 3 ist auch erkennbar, daß die beiden Backen 1 und 2 gewölbt gestaltet sind, wobei die Backen 1 und 2 mit ihren konkaven Seiten einander zugewandt sind. Die beiden Backen 1 und 2 sind aus einem steifen Runddraht gebogen und geformt.

Der feststehende Backen 2 besitzt einen aufrechten U-förmigen Teil 4 mit zwei zueinander parallelen, gebogenen Schenkeln 6, die miteinander durch einen oberen Querholm 5 verbunden sind. Die freien unteren Enden der Schenkel 6 des U-förmigen Teiles 4 des feststehenden Backens 2 sind L-förmig umgebogen und bilden ihrerseits nach oben abgewinkelte Arme 7, wobei diese abgewinkelten Arme 7 jeweils in der Krümmungsebene der gebogenen Schenkel 6 liegen. Der obere Querholm 5 ist U-förmig gestaltet, wobei der U-förmige Bügel 8 nach oben gerichtet ist und zwei seitlich ausladende Abschnitte 9 aufweist, unter welchen eine Leiste 10 angeordnet ist, deren achsiale Länge etwas breiter ist als die Breite des Backens 2 und diesen nach beiden Seiten hin überragt (Fig. 2).

Die den Backen bildenden Teile, nämlich die Schenkel 6, die Arme 7 und der Querholm 5 mit dem Bügel 8, sind einstückig ausgebildet. Die nach oben abgewinkelten beiden Arme 7 bilden den Fußteil des Halters.

Der bewegliche Backen 1 besitzt einen zum erstbesprochenen Backen 2 im wesentlichen ähnlichen Aufbau, nämlich einen U-förmigen Teil 11 mit gebogenen und zueinander parallelen Schenkeln 15; einen Querholm 12 mit einem U-förmigen Bügel 13 und seitlich ausladenden Abschnitten 14. Die unteren freien Enden der Schenkel 15 sind umgebogen, wobei diese so gebildeten Holme 16 ebenfalls in den Krümmungsebenen der gebogenen Schenkel 15 liegen und als Auflager für eine Trittleiste 17 dienen. Auch hier ist unterhalb des Querholmes 12 eine Leiste 18 angeordnet, wobei die beiden Leisten 10 und 18 der beiden Backen 1 und 2 jeweils an den einander zugewandten Seiten dieser Backen liegen und so befestigt sind, daß sie bei geschlossenem Halter (Fig. 1 und Fig. 2) mit geringem Abstand übereinander liegen. Die Breite der U-förmigen Bügel 8 und 13 der Querholme 5 bzw. 12 ist so bemessen, daß ein schlaufenförmiger Traggriff 19 eines Müllsackes 20 einhängbar ist (Fig. 5 und 6).

Die Gummifedern 3 sind jeweils im Bereich der oberen Scheitel 21 der abgewinkelten Arme 7 des feststehenden Bügels 2 angeordnet. Die beiden Gummifedern 3 sind zylindrisch oder blockartig ausgebildet, und an ihren beiden Stirnseiten sind Metallscheiben festgelegt mit je einer Gewindebohrung, in welche Befestigungsschrauben eindrehbar sind, die durch korrespondierende Bohrungen in den entsprechenden Teilen der Backen 1 und 2 gesteckt werden.

Die Funktionsweise dieses Halters ergibt sich unmittelbar aus dem Aufbau: Die beiden Backen 1 und 2 werden durch die vorgespannten Gummifedern 3 klammerartig zusammengehalten, wie dies die Fig. 1 und 2 veranschaulichen. Soll der Halter geöffnet werden, so wird mit einem Fuß eine Kraft (Pfeil 22 - Fig. 3) auf die Trittleiste 17 ausgeübt und dadurch gegen die Kraft der vorgespannten Gummifeder 3 der bewegliche Backen 1 verschwenkt (Fig. 3). In diesen offenen Halter kann nun der Müllsack 20 eingebracht werden, in dem seine schlaufenförmigen Traggriffe 19 auf die nach oben gerichteten U-förmigen Bügel 8 und 13 gehängt werden. Ist im Halter bereits ein Müllsack eingehängt, so wird er durch die Ausübung einer Kraft (Pfeil 22) auf die Trittleiste 17 geöffnet (Fig. 6) und kann nun beschickt werden. Bei geschlossenem Halter drücken die Leisten 10 und 18 den Müllsack in seinem oberen Bereich zusammen und halten ihn dank der vorgespannten Feder 3 geschlossen.

Der in den Figuren dargestellte Halter ist aus einem festen und steifen Runddraht gefertigt. Grundsätzlich ist es möglich, die Backen 1 und 2 aus plattenartigen Materialien zu formen, beispielsweise aus Holz, Metall oder Kunststoff. Auch solche Ausgestaltungen des Halters liegen im Rahmen dieser Erfindung. Dank der gebogenen Ausgestaltung der Backen 1 und 2 und des so ausgesparten Hohlraumes zwischen den Backen (Fig. 1) werden diese durch die vorgespannten Gummifedern auch dann aneinandergedrückt, wenn der Müllsack beschickt und voll ist, wobei er durch die Leisten 10 und 18 geschlossen gehalten wird. Durch das Gewicht des beschickten Müllsackes wird dabei die von den Federn ausgeübte Schließkraft des Halters erhöht.

Die Trittleiste 17 kann dank der Holme 16 großflächig gestaltet werden. Eine solche großflächige Trittleiste 17 erhöht den Bedienungskomfort, vor allem dann, wenn die den Halter bedienende Person Schuhwerk mit dünnen Sohlen trägt oder gar barfuß ist. Da die abgewinkelten Arme 7 und die umgebogenen Holme 16 der Backen 1 und 2 paarweise in gleichen vertikalen Ebenen liegen, läßt sich der Halter mit relativ geringer Bautiefe herstellen. Eben diesem Zweck dient auch die Maßnahme, wonach - von den Backen 1, 2 aus gesehen - die Holme 16 und die abgewinkelten Arme 7 sich in gleiche Richtung erstrecken. Auch wenn der Müllsack gefüllt ist, wird er durch die Leisten 10 und 18 verläßlich geschlossen gehalten, da die unteren Enden der U-förmigen Teile 4, 11 der beiden Backen 1, 2 voneinander distanziert sind. Das Ausmaß dieser Distanz entspricht etwa der Länge des Abschnittes des abgewinkelten Armes 7, der sich zwischen dem Scheitel 21 und dem unteren Ende des U-förmigen Teiles 4 des Backens 2 erstreckt. Dadurch wird von den beiden Backen 1 und 2 ein ausreichender Hohlraum begrenzt, der ohne weiteres auch prall gefüllte Müllsäcke aufnehmen kann.

### Legende zu den Hinweisziffern:

- 1: Backen
- 2: Backen
- 3: Gummifeder
- 4: U-förmiger Teil
- 5: Querholm
- 6: Schenkel
- 7: Arm
- 8: U-förmiger Bügel
- 9: ausladender Abschnitt
- 10: Leiste
- 11: U-förmiger Teil
- 12: Querholm
- 13: U-förmiger Bügel
- 14: ausladender Abschnitt
- 15: Schenkel
- 16: Holm
- 17: Trittleiste
- 18: Leiste
- 19: schlaufenförmiger Traggriff
- 20: Müllsack
- 21: Scheitel
- 22: Pfeil

## Patentansprüche

1. Halter für Müllsäcke mit zwei den Müllsack (20) zwischen sich aufnehmenden Backen (1, 2), von denen einer (1) bewegbar gelagert ist, wobei die Schwenkachse des bewegbaren Backens (1) horizontal liegt und bodennahe angeordnet ist und der bewegbar gelagerte Backen (1) nahe der Schwenkachse eine Trittleiste (17) aufweist und die beiden Backen (1, 2) unter der Kraft einer vorgespannten Feder (3) bereichsweise aneinander anliegen und diese Backen (1, 2) aus einem steifen Runddraht geformt sind und jeweils einen aufrechten, U-förmigen Teil (4, 11) mit zwei zueinander parallelen Schenkeln (6, 15) aufweisen und die Schenkel jeweils miteinander durch einen oberen Querholm (5, 12) verbunden sind, wobei die freien Enden der Schenkel (6) des U-förmigen, feststehenden Backens (2) umgebogene Arme (7) aufweisen, die jeweils abgewinkelt ausgebildet sind und zwischen einem nach oben und einem nach unten verlaufenden Abschnitt einen Scheitel (21) aufweisen, und die freien Enden der Schenkel (15) des ebenfalls U-förmigen, beweglichen Backens (1) umgebogene Holme (16) besitzen, welche eine Auflage für die Trittleiste (17) bilden, **dadurch gekennzeichnet, daß** im Bereich der oben liegenden Scheitel (21) der abgewinkelten Arme (7) des feststehenden Bakkens (2) Gummifedern (3) angeordnet sind, die andererseits mit den umgebogenen Holmen (16) der Schenkel (15) des beweglichen Backens (1) verbunden sind.

2. Halter nach Anspruch 1, **dadurch gekennzeichnet, daß** die Gummifedern (3) in an sich bekannter Weise zylindrisch oder blockartig gestaltet sind und an den jeweils beiden Stirnseiten metallische Scheiben mit Gewinden festgelegt sind.

3. Halter nach Anspruch 1, **dadurch gekennzeichnet, daß** unterhalb der oberen Querholme (5, 12) der beiden U-förmigen Backen (1, 2) an den einander zugewandten Seiten derselben sich über deren Breite erstreckende Leisten (10, 18) angeordnet sind und bei aneinander anliegenden Backen (1, 2) die beiden Leisten (10, 18) unmittelbar übereinander liegen.

4. Halter nach Anspruch 3, **dadurch gekennzeichnet, daß** die axiale Länge der Leisten (10, 18) größer ist als die Breite der Backen (1, 2).

5. Halter nach Anspruch 1, **dadurch gekennzeichnet, daß** in an sich bekannter Weise die oberen Querholme (5, 12) der U-förmigen Backen (1, 2) je einen nach oben gerichteten U-förmigen Bügel (8, 13) besitzen mit zwei seitlich ausladenden Abschnitten (9, 10) und an den Bügeln (8, 13) Tragschlaufen (19) eines aufzunehmenden Müllsackes (20) einhängbar sind.

6. Halter nach einem der Ansprüche 1 bis 5, **dadurch gekennzeichnet, daß** die beiden Backen (1, 2) gewölbt ausgebildet und mit ihren konkaven Seiten einander zugewandt sind und die abgewinkelten Arme (7) und die umgebogenen Holme (16) der Backen (1, 2) jeweils in der Krümmungsebene der gebogenen Schenkel (6, 15) liegen.

7. Halter nach Anspruch 6, **dadurch gekennzeichnet, daß** die abgewinkelten Arme (7) und die umgebogenen Holme (16) der Backen (1, 2) paarweise in gleichen vertikalen Ebenen liegen.

8. Halter nach einem der Ansprüche 1 bis 7, **dadurch gekennzeichnet, daß** die unteren Enden der U-förmigen Teile (4, 11) der beiden Backen (1, 2) voneinander distanziert sind.

9. Halter nach Anspruch 8, **dadurch gekennzeichnet, daß** das Ausmaß der Distanz, um das die unteren Enden der U-förmigen Teile (4, 11) der beiden Backen (1, 2) voneinander entfernt sind, etwa der Länge des Abschnittes des abgewinkelten Armes (7) entspricht, der sich zwischen dem Scheitel (21) und dem unteren Ende des U-förmigen Teiles (4) des Backens (2) erstreckt.

## Claims

1. A holder for refuse bags, having two jaws (1, 2) between which the refuse bag (20) is received and one (1) of which is movably mounted, wherein the pivot axis of the movable jaw (1) lies horizontally and is arranged close to the ground and the movably mounted jaw (1) has a pedal (17) close to the pivot axis and regions of the two jaws (1, 2) contact one another under the force of a pretensioned spring (3) and these jaws (1, 2) are formed from a rigid round wire and each have an upright U-shaped part (4, 11) with two mutually parallel arms (6, 15) and the arms are each connected to one another by an upper transverse member (5, 12), wherein the free ends of the arms (6) of the U-shaped fixed jaw (2) have deflected limbs (7) which are each bent and which each have a vertex (21) between an upwardly and a downwardly extending portion, and the free ends of the arms (15) of the U-shaped movable jaw (1) have deflected members (16) which form a support for the pedal (17), **characterised in that** rubber springs (3) are arranged in the region of the vertex (21), located at the top, of the bent limbs (7) of the fixed jaw (2), which rubber springs (3) are connected at the other end to the deflected members (16) of the arms (15) of the movable jaw (1).

2. A holder according to Claim 1, **characterised in that** the rubber springs (3) are cylindrical or block-like in a manner known per se and metal discs with threads are secured to each of their two end faces.

3. A holder according to Claim 1, **characterised in that** bars (10, 18) which extend over the width of the two U-shaped jaws (1, 2) are arranged at the mutually opposite sides thereof, below the upper transverse members (5, 12) and the two bars (10, 18) lie directly above one another when the jaws (1, 2) are in contact with one another.

4. A holder according to Claim 3, **characterised in that** the axial length of the bars (10, 18) is greater than the width of the jaws (1, 2).

5. A holder according to Claim 1, **characterised in that** in a manner known per se the upper transverse members (5, 12) of the U-shaped jaws (1, 2) each have an upwardly-directed U-shaped part (8, 13) with two laterally projecting portions (9, 10) and carrying loops (19) of a refuse bag (20) to be received are able to be hung on the parts (8, 13).

6. A holder according to any one of Claims 1 to 5, **characterised in that** the two jaws (1, 2) are convex and their concave sides are mutually facing and the bent limbs (7) and the deflected members (16) of the jaws (1, 2) each lie in the plane of curvature of the curved arms (6, 15).

7. A holder according to Claim 6, **characterised in that** the bent limbs (7) and the deflected members (16) of the jaws (1, 2) lie in pairs in identical vertical planes.

8. A holder according to any one of Claims 1 to 7, **characterised in that** the lower ends of the U-shaped parts (4, 11) of the two jaws (1, 2) are spaced from one another.

9. A holder according to Claim 8, **characterised in that** the distance by which the lower ends of the U-shaped parts (4, 11) of the two jaws (1, 2) are spaced apart substantially corresponds to the length of that portion of the bent limb (7) which extends between the vertex (21) and the lower end of the U-shaped part (4) of the jaw (2).

## Revendications

1. Support pour sacs de ramassage d'ordures comprenant deux mâchoires (1, 2) recevant entre elles le sac de ramassage d'ordures (20), dont l'une (1) est montée mobile, support dans lequel l'axe de pivotement de la mâchoire mobile (1) est situé horizontalement et agencé près du sol, la mâchoire montée mobile (1) présente près de l'axe de pivotement une pédale (17), les deux mâchoires (1, 2) s'appliquent l'une sur l'autre par endroits sous l'action d'un ressort précontraint (3), ces mâchoires (1, 2) sont formées d'un fil métallique rond rigide et présentent respectivement une partie en U droite (4, 11) avec deux ailes (6, 15) parallèles l'une à l'autre et les ailes sont reliées respectivement l'une à l'autre par une liaison transversale supérieure (5, 12), les extrémités libres des ailes (6) de la mâchoire fixe en forme de U (2) présentant des bras repliés (7) qui sont respectivement coudés et présentent un sommet (21) entre une section s'étendant vers le haut et une section s'étendant vers le bas et les extrémités libres des ailes (15) de la mâchoire mobile également en forme de U (1) possèdent des liaisons repliées (16) qui forment un appui pour la pédale (17), **caractérisé en ce que**, dans la zone des sommets supérieurs (21) des bras repliés (7) de la mâchoire fixe (2), sont agencés des ressorts de caoutchouc (3) qui sont d'autre part reliés aux liaisons repliées (16) des ailes (15) de la mâchoire mobile (1).

2. Support selon la revendication 1, **caractérisé en ce que** les ressorts de caoutchouc sont de manière connue en soi conformés en cylindre ou en bloc et des disques métalliques avec des filets sont fixés sur les deux côtés avant respectifs.

3. Support selon la revendication 1, **caractérisé en ce que**, en dessous des liaisons transversales supérieures (5, 12) des deux mâchoires en forme de U (1, 2), sur leurs côtés tournés l'une vers l'autre, sont agencés des lattes (10, 18) s'étendant sur leur largeur et, lorsque les mâchoires (1, 2) sont appliquées l'une sur l'autre, les deux lattes (10, 18) sont disposées directement l'une au-dessus de l'autre.

4. Support selon la revendication 3, **caractérisé en ce que** la longueur axiale des lattes (10, 18) est plus grande que la largeur des mâchoires (1, 2).

5. Support selon la revendication 1, **caractérisé en ce que**, de manière connue en soi, les liaisons transversales supérieures (5, 12) des mâchoires en forme de U (1, 2) possèdent respectivement un étrier en forme de U (8, 13) dirigé vers le haut avec deux sections (9, 10) en porte-à-faux latéralement et des anses de support (19) d'un sac de ramassage d'ordures (20) mis en place peuvent être suspendues aux étriers (8, 13).

6. Support selon l'une quelconque des revendications 1 à 5, **caractérisé en ce que** les deux mâchoires (1, 2) sont bombées et tournées l'une vers l'autre par leurs faces concaves et les bras coudés (7) et les liaisons repliées (16) des mâchoires (1, 2) se trouvent respectivement dans le plan de courbure des ailes incurvées (6, 15).

7. Support selon la revendication 6, **caractérisé en ce que** les bras coudés (7) et les liaisons repliées (7) des mâchoires (1, 2) se trouvent par paires dans les mêmes plans verticaux.

8. Support selon l'une quelconque des revendications 1 à 7, **caractérisé en ce que** les extrémités inférieures des parties en forme de U (4, 11) des deux mâchoires (1, 2) sont distantes les unes des autres.

9. Support selon la revendication 8, **caractérisé en ce que** la distance dont les extrémités inférieures des parties en forme de U (4, 11) des deux. mâchoires (1, 2) sont distantes l'une de l'autre correspond plus ou moins à la longueur de la section du bras coudé (7) qui s'étend entre le sommet (21) et l'extrémité inférieure de la partie en forme de U (4) de la mâchoire (2).
